# EUROPÄISCHE PATENTSCHRIFT

(11) **EP 0 757 000 B1**
(45) Veröffentlichungstag und Bekanntmachung des Hinweises auf die Patenterteilung: **17.03.1999**
(21) Anmeldenummer: 95112338.9
(22) Anmeldetag: 04.08.1995
(51) Int. Cl.: B65D 5/42, B31B 1/25

(54) **Folienzuschnitt für Verpackungen**
Blank for forming packages
Flan pour emballages

(43) Veröffentlichungstag der Anmeldung: 05.02.1997
(73) Patentinhaber: Seufert, Gerhard, 63150 Heusenstamm (DE)
(72) Erfinder: Seufert, Gerhard, 63150 Heusenstamm (DE)
(74) Vertreter: Zapfe, Hans, Dipl.-Ing.

(56) Entgegenhaltungen:
- EP-A- 0 176 278
- EP-A- 0 563 781
- US-A- 4 064 206

## Beschreibung

Die Erfindung betrifft einen Folienzuschnitt für Verpackungen, insbesondere für Faltschachteln, mit eingeprägten Biegelinien in Form von nutförmigen Vertiefungen, die von einer Folienoberfläche ausgehen und am Grund der Vertiefungen gegenüber der anderen Folienoberfläche geschlossen sind wobei der Grund der Vertiefungen sich in Längsrichtung alternierend aus Zonen größerer Tiefe T₂ und Zonen geringerer Tiefe T₁ zusammensetzt.

Derartige Folienzuschnitte bestehen insbesondere aus Klarsicht-Folien aus Thermoplasten aus der Gruppe Polyethylenterephthalat (PET), Polypropylen (PP) und Polyvinylchlorid (PVC), wobei das PVC in letzter Zeit wegen seines Chlorgehalts aus Umweltrücksichten an Bedeutung verloren hat. PET und PP verursachen jedoch in der Fertigung einige zusätzliche Probleme, die bisher nicht restlos beherrscht wurden.

Bei den Verpackungen handelt es sich vorzugsweise, aber nicht ausschließlich, um Deckel, vor allem aber um Faltschachteln. Solche Verpackungen ermöglichen dem Kaufinteressenten eine ungehinderte Betrachtung des Inhalts, der zusammen mit der Verpackung sehr dekorativ gestaltet werden kann.

An Faltschachteln, die in der Regel flach liegend und stapelweise angeliefert werden, werden im Verpackungsbetrieb, der mit voll automatischen Verpackungsmaschinen ausgestattet ist, hohe Anforderungen gestellt. So müssen die einzelnen flach liegenden Faltschachteln einzeln von einem Stapel aufgenommen, in die Maschine eingelegt und in dieser aufgerichtet werden, so daß ein Hohlraum mit einem beispielsweise prismatischen Querschnitt gebildet wird. Die betreffende Ware wird nun in die aufgerichtete Faltschachtel eingeschoben, worauf diese an beiden Enden durch Klappen oder Laschen verschlossen wird. Grundvoraussetzung hierfür ist, daß der Folienwerkstoff an den Biegelinien leicht verformbar ist, ohne daß die zwischen den Biegelinien liegenden Folienfelder verformt würden, und daß die Biegelinien keine merklichen Rückstellkräfte erzeugen. Außerdem sollen durch den Biege- oder Faltvorgang keine scharfen Kanten, Zacken, Grate oder dergleichen gebildet werden. Beim Herstellvorgang der Folienzuschnitte ist weiterhin zu beachten, daß die Verformung der Folien in den Bereichen der Biegelinien nicht zu einem Welligwerden der zwischen den Biegelinien befindlichen Folienfelder führt, ein Vorgang, der durch eine gewisse Werkstoffverdrängung zumindest gefördert wird.

Die hier zur Diskussion stehenden Folien haben üblicherweise eine Dicke zwischen 0,150 mm und 1,0 mm, wobei die Masse der Folienzuschnitte eine Dicke zwischen 0,200 mm und 0,400 mm besitzt. Üblicherweise nimmt die Foliendicke mit der Verpackungsgröße zu, was aber nicht für alle in Frage kommenden Fälle gilt.

Die Umstellung von PVC auf PET und PP hat in den Herstellbetrieben der Verpackungen und in den Abfüllbetrieben beträchtliche Schwierigkeiten verursacht.

Durch die US-PS 4 064 206 ist ein thermisches Verfahren für die Herstellung von Biegelinien bekannt, bei dem Biegekanten-Lineale, die Elektrodenfunktion haben, gegen die Folie, gegen eine Isolierstoffplatte und gegen eine Gegenelektrode gepreßt werden. An die Biegekanten-Lineale und an das Gegenwerkzeug wird Hochfrequenz angelegt, wodurch der Folienwerkstoff in der Mitte und unter den Biegekanten-Linealen partiell aufgeschmolzen und unter dem Prägedruck seitlich verdrängt wird, wodurch sich sogenannte Randwülste ausbilden, die die Biegekanten auf beiden Seiten begleiten. Derartige Vorrichtungen erzeugen wegen des Einsatzes von Hochfrequenz hohe Investions- und Betriebskosten, und außerdem erweist sich die Verfahrensführung als schwierig, da nämlich die Temperatur der Biegekanten-Lineale trotz des Vorhandenseins einer geregelten Kühlplatte nur schwer beherrschbar ist und die Vorrichtung trotz des Vorhandenseins einer Isolierplatte gelegentlich zu Spannungsüberschlägen führt. Das betreffende Verfahren und die Vorrichtung waren auch vornehmlich für die Verarbeitung von PVC-Folien entwickelt worden.

Durch das JP-GM 4-9345 sind ein Folienzuschnitt nach dem Oberbegriff des Patentanspruchs 1 und ein hierfür vorgesehenes Prägewerkzeug, ein sogenanntes Biegekanten-Lineal, bekannt, bei dem die Zonen größerer und geringerer Tiefe scharfkantig durch Flächen miteinander verbunden sind, die exakt senkrecht zur Längsrichtung der Biegelinie ausgerichtet sind. Diese Raumform führt beim Biegevorgang sowohl auf der Innenseite als auch auf der Außenseite der Biegelinien zu Oberflächen-Unregelmäßigkeiten, die eine Beschädigung des Inhalts der Verpackung begünstigen, aber auch empfindliche Stoffe beschädigen können, wenn diese mit der Außenseite der Verpackung in Berührung kommen. Besonders empfindlich sind hierbei feine Seidenstoffe, wie sie für Krawatten verwendet werden. Bei der Berührung mit einer derartigen Verpackung können aus dem Seidenstoff Fäden gezogen werden. Hierbei ist zu beachten, daß ein Teil derartiger Verpackungen als Geschenkpackung für Krawatten in Frage kommt. Außerdem wurde bei derartigen Biegelinien eine gewisse Bruchgefahr beobachtet. Diesbezüglich ist zu beachten, daß die der Biegelinie benachbarten Folienfelder ja nicht nur um 90 ° zueinander gebogen werden müssen, sondern zum Zwecke eines Versands teilweise auch um 180 °, so daß Folienfelder flach aufeinander liegen. Beim Aufrichten derartiger flach liegender Faltschachteln muß dann diese Biegung von 180 ° in eine Biegung von 90 ° zurückgeführt werden, d.h. der Folienwerkstoff wird an einem Teil der Biegelinien durch Hin- und Herbiegen in beiden Richtungen verformt. Als Ursache für den rauhen Verlauf der Biegelinien und für die Bruchgefahr können Spannungsspitzen vermutet werden, die an den scharfkantigen Schnittstellen der Flächen und Linien entstehen.

Die EP 0 563 781 A1 setzt sich auch mit den Nachteilen des Gegenstandes nach dem JP-GM 4-9345 auseinander und schlägt zur Abhilfe vor, daß die Oberflächen der Zonen geringerer Tiefe an den Enden mit einem Radius zwischen 0,05 mm und 1,0 mm versehen werden. Die betreffende Schrift offenbart zwei Versionen, nämlich eine erste Version, bei der die Zone größerer Tiefe die gesamte Foliendicke durchdringt, die Folie also durchgestanzt ist, und eine zweite Version, bei der die Folie auch im Bereich der Zonen größerer Tiefe einen Restquerschnitt behält. In beiden Fällen ist aber der Übergang im Bereich der jenseitigen Folienoberfläche scharfkantig, und die Seitenflächen der Zonen geringerer Tiefe verlaufen - abgesehen von dem genannten Radius - rechtwinklig und scharfkantig zur Längsrichtung der Biegelinie. Abgesehen davon, daß die Wirkung einer Abrundung im Bereich von 0,05 mm schon nicht mehr feststellbar ist, entsteht durch diese bekannte Lösung immer noch eine erhebliche Rauhigkeit im Bereich beider Folienoberflächen, und auch die Bruchgefahr wurde nicht entscheidend verringert. Im übrigen ist in der genannten Druckschrift angegeben, daß sich die Verhältnisse jenseits eines Krümmungsradius von 1,0 mm wieder verschlechtern, beispielsweise durch das Auftreten sehr hoher Verformungskräfte.

Der Erfindung liegt daher die Aufgabe zugrunde, einen Folienzuschnitt der eingangs genannten Gattung anzugeben, der sich durch leichte Herstellbarkeit, geringe Toleranzen hinsichtlich des Biegeverhaltens und hohe Unempfindlichkeit gegenüber Knickbrüchen in den Biegelinien auszeichnet. Insbesondere soll hierbei auf die Anwendung von Hochfrequenz verzichtet werden, und die Biegelinien sollen auf beiden Seiten der Folien einen möglichst glatten Verlauf haben, so daß ein Fädenziehen unterbleibt, und weiterhin sollen die zwischen den Biegelinien liegenden Folienfelder keine störende Verformung erleiden.

Die Lösung der gestellten Aufgabe erfolgt bei dem eingangs angegebenen Folienzuschnitt erfindungsgemäß dadurch, daß die Zonen geringerer Tiefe T₁ von Kreisbögen begrenzt sind, deren Radius R mindestens 1,1 mm beträgt und deren Krümmungsmittelpunkt jenseits einer Linie liegt, die die Zonen größerer Tiefe T₂ miteinander verbindet.

Der Kreisbogenradius ist also größer als die maximal in Frage kommende Foliendicke, und durch die erfindungsgemäße Lage des Krümmungsmittelpunktes M jenseits der Linie L wird erreicht, daß die Kreisbögen an ihren Enden nicht rechtwinklig zur Längsrichtung der Biegelinien verlaufen, sondern unter einem spitzen Winkel, der auch den Wert 0 einnehmen kann, was weiter unten noch näher erläutert werden wird.

Durch die erfindungsgemäße Raumform bzw. Geometrie der Biegelinien wird eine leichte Herstellbarkeit gewährleistet, d.h. der Prägevorgang stabilisiert sich hinsichtlich eines progressiven Anstiegs der Prägekräfte gewissermaßen selbst, so daß hinsichtlich des Biegeverhaltens nur geringe Toleranzen zu beobachten sind. Die erfindungsgemäßen Biegelinien besitzen eine hohe Unempfindlichkeit gegenüber Knickbrüchen, d.h. die beiderseits der Biegelinien liegenden Folienfelder können auch mehrfach um mehr als 90 ° hin und her gebogen werden, ohne daß es zu Brüchen kommt. Die besondere Festigkeit gegen ein Durchtrennen der Biegelinien läßt sich dadurch feststellen, daß man den Versuch macht, den Folienzuschnitt entlang einer Biegelinie auseinander zu reißen. Auf die Anwendung von Hochfrequenz kann vollständig verzichtet werden. Die Biegelinien haben auf beiden Seiten der Folien einen extrem glatten Verlauf, so daß ein Fädenziehen auch bei einer Berührung mit empfindlichen Stoffen, wie feinen Seidenstoffen, unterbleibt. Die zwischen den Biegelinien liegenden Folienfelder unterliegen auch keiner störender Verformung, wie beispielsweise einem Aus- oder Einbeulen. Dennoch sind die Folienzuschnitte leicht zu biegen, ohne daß unzulässige Rückstellkräfte auftreten, die für eine Verarbeitung auf automatischen Verpackungsmaschinen extrem störend wären. Insbesondere wird durch die erfindungsgemäße Ausbildung der Biegelinien auch erreicht, daß die zuvor problematische Verarbeitung von PET und PP erheblich erleichtert und verbessert wird.

Das Biegeverhalten kann naturgemäß durch die Tiefen T₁ und T₂ und deren Relation zueinander beeinflußt werden. So ist es besonders zweckmäßig, wenn die größere Tiefe T₂ mindestens 40 % und höchstens 90 % der Foliendicke D beträgt. Weiterhin ist es vorteilhaft, wenn die geringere Tiefe T₁ mindestens 25 % der Foliendicke D beträgt. Es ist natürlich darauf zu achten, daß ein Dickenunterschied bestehen bleibt, was durch die Angabe der genannten Grenzwerte gewährleistet ist.

Einen Einfluß auf das Biegeverhalten der Biegelinien haben naturgemäß auch die Längen A bzw. A' und B bzw. B' der Zonen geringerer und größerer Tiefe. Die absoluten Längen A und A' der Zonen größerer Tiefe T₂ und die absoluten Längen B und B' der Zonen geringerer Tiefe T₁ können beide zwischen 0,5 mm und 5 mm gewählt werden, und das Verhältnis der Längen der betreffenden Zonen größerer Tiefe zu den Längen der Zonen geringerer Tiefe kann zwischen 0,5 und 4 liegen. Bei Werten unterhalb von 1 sind die Längen der Zonen größerer Tiefe kleiner als die Längen der Zonen geringerer Tiefe. Umgekehrt sind bei Werten über 1 die Längen der Zonen größerer Tiefe größer als die Längen der Zonen geringerer Tiefe.

Bereits diese Zahlenrelationen zeigen, daß der erfindungsgemäße Folienzuschnitt verhältnismäßig unempfindlich gegenüber Maßveränderungen ist. Es haben sich aber auch bereits sehr brauchbare Verhältnisse eingestellt, wenn das Längenverhältnis A:B im Bereich von 1 liegt, beide Zonen also zumindest angenähert die gleiche Länge haben.

Es ist dabei im Zuge einer vorteilhaften weiteren Ausgestaltung des erfindungsgemäßen Folienzuschnitts besonders vorteilhaft, wenn die Übergangsstellen zwischen den Zonen größerer Tiefe T₂ und den Zonen geringerer Tiefe T₁ konkav abgerundet sind. Es kann angenommen werden, daß dadurch etwaige Spannungsspitzen, die beim Biegevorgang auftreten, noch weiter reduziert werden, so daß sich die Verhältnisse weiter verbessern.

Weitere Vorteilhafte Ausgestaltungen des erfindungsgemäßen Folienzuschnitts ergeben sich aus den übrigen Unteransprüchen.

Ausführungsbeispiele des Erfindungsgegenstandes und der hierfür benötigten Prägewerkzeuge werden nachstehend anhand der Figuren 1 bis 16 näher erläutert.

Es zeigen:
- Figur 1: einen flach liegenden Folienzuschnitt,
- Figur 2: einen Längsschnitt durch ein erstes Ausführungsbeispiel einer Biegelinie,
- Figur 3: eine erste Variante des Gegenstandes nach Figur 2,
- Figur 4: eine zweite Variante des Gegenstandes nach Figur 2,
- Figur 5: eine Seitenansicht eines Prägewerkzeugs für die Herstellung der Biegekante nach Figur 2,
- Figur 6: einen Ausschnitt aus Figur 5 in vergrößertem Maßstab,
- Figur 7: eine perspektivische Darstellung eines Ausschnitts aus Figur 5 in vergrößertem Maßstab,
- Figur 8: einen Längsschnitt durch eine weitere Variante einer Biegelinie in einer Darstellung analog Figur 2,
- Figur 9: eine erste Variante der Biegelinie nach Figur 8,
- Figur 10: eine zweite Variante der Biegelinie nach Figur 8,
- Figur 11: eine Seitenansicht eines Prägewerkzeugs für die Herstellung der Biegelinie nach Figur 8,
- Figur 12: einen Ausschnitt aus Figur 11 in vergrößertem Maßstab,
- Figur 13: eine perspektivische Darstellung eines Ausschnitts aus Figur 11,
- Figur 14: einen Ausschnitt aus einem um 90 ° gefalteten Folienzuschnitt mit einer Biegelinie nach Figur 2,
- Figur 15: einen Querschnitt durch einen Folienzuschnitt im Bereich einer Biegelinie, und
- Figur 16: einen Ausschnitt aus einem um 90 ° gefalteten Folienzuschnitt mit einer Biegelinie gemäß Figur 8.

In Figur 1 ist ein Folienzuschnitt 1 dargestellt, der entlang einer ihn umgebenden Stanzlinie 2 aus einer Folie herausgestanzt wurde. Dieser Folienzuschnitt 1 besitzt in kreuzförmiger Anordnung eine ganze Anzahl von Biegelinien BL. Solche Folienzuschnitte mit anders geformten Biegelinien sind Stand der Technik, so daß sich ein weiteres Eingehen hierauf erübrigt.

Die Biegelinien sind als nutförmige Vertiefungen 5 ausgebildet, die gemäß Figur 2 von einer Folienoberfläche 3 ausgehen und auf der gegenüberliegenden Folienoberfläche 4 geschlossen sind. Wie aus Figur 15 hervorgeht, stehen die Seitenwände 6 und 7 unter einem Winkel β zueinander, der 60 ° betragen kann, wobei dieses Maß aber nicht kritisch ist.

Der Grund der Vertiefung 5 besteht gemäß Figur 2 alternierend aus Zonen 9 geringerer Tiefe T₁ und aus Zonen 8 größerer Tiefe T₂, wobei die Längen dieser Zonen 8 und 9 mit A und B bezeichnet sind, wobei bei dem Ausführungsbeispiel nach Figur 2 $\text{A=B}$ ist. Die Zonen 9 geringerer Tiefe T₁ sind von Kreisbögen 10 begrenzt, während die Zonen 8 größerer Tiefe T₂ durch gerade Linien 11 begrenzt sind. Die Linien 11 liegen sämtlich auf einer gemeinsamen Linie L, deren imaginäre Teilabschnitte auch durch die Zonen 9 hindurch verlaufen.

Wie aus den Figuren 14 und 15 hervorgeht, sind die Zonen 9 - genauer genommen - durch jeweils zwei Kreisbögen 10 begrenzt, die einen beiderseits spitzwinkligen Ausschnitt aus einer Zylinderfläche darstellen, wie dies aus Figur 15 ersichtlich ist. Beim Biegen in eine Stellung gemäß Figur 14 verformt sich naturgemäß dieser Ausschnitt aus einer Zylinderfläche, was aber für die weiteren Betrachtungen unerheblich ist.

Wie weiterhin aus Figur 2, links, hervorgeht, liegt der Krümmungsmittelpunkt M jenseits der Linie L, die die Zonen 8 größerer Tiefe T₂ miteinander verbindet. Der Ausdruck "jenseits" bezieht sich auf einen Ausgangspunkt in der Folienoberfläche 3. In diesem Fall liegt der Krümmungsmittelpunkt M sogar jenseits der Folienoberfläche 4, gleichfalls von der Folienoberfläche 3 aus gesehen. Dadurch wird erreicht, daß die Enden der Kreisbögen 10 unter einem spitzen Winkel α zur Linie L verlaufen, wobei dieser Winkel α beim Ausführungsbeispiel nach Figur 2 45 ° beträgt. Je nach dem Verhältnis von T₁ zu T₂ und dem Verhältnis von A:B kann dieser Winkel α auch andere Werte annehmen, wie beispielsweise 60 °, oder er kann gegen 0 tendieren, worauf im Zusammenhang mit den Figuren 8 bis 10 noch näher eingegangen wird.

Bei dem Ausführungsbeispiel nach Figur 3 ist das Verhältnis von A:B kleiner als 1, und bei dem Ausführungsbeispiel nach Figur 4 ist das Verhältnis A:B größer als 1.

Die Figuren 5, 6 und 7 zeigen nunmehr Ausschnitte aus einem Prägewerkzeug 12 zur Herstellung von Biegelinien gemäß Figur 2. Dieses Prägewerkzeug besitzt in seinem Ausgangszustand eine Schneide 13, die in regelmäßigen Abständen durch Ausschnitte 14 unterbrochen ist, deren Oberfläche einen zwickelförmigen Ausschnitt aus einer Zylinderfläche darstellt, wie dies insbesondere aus Figur 7 ersichtlich ist. Wie aus Figur 6 hervorgeht, liegt der Krümmungsmittelpunkt M' gleichfalls jenseits einer Schneidenkante 15, die zur Erzeugung der geraden Linien 11 dient. Naturgemäß ist die Schneide 13 komplementär zu der in Figur 2 gezeigten Biegelinie, d.h. die Enden der Ausschnitte 14 gehen unter einem spitzen Winkel in die Schneidkante 15 über, jedoch unter Ausbildung von Spitzen an den mit Pfeilen P gekennzeichneten Stellen in Figur 7.

Bei dem Ausführungsbeispiel nach den Figuren 8, 9 und 10 sind die Übergangsstellen P' zwischen den Zonen 8 größerer Tiefe T₂ und den Zonen 9 geringerer Tiefe T₁ konkav abgerundet, so daß an dieser Stelle die Ausbildung von Spitzen vermieden wird. Durch den kreisbogenförmigen konkaven Übergang an den Übergangsstellen P' verändern sich naturgemäß geringfügig die Längen A zu A' und B zu B' in Abhängigkeit von dem Krümmungsradius r an diesen Stellen. Dieser Krümmungsradius kann zwischen 0,1 mm und 1,0 mm liegen. Das Aussehen einer um 90 ° gebogenen Biegekante geht aus Figur 16 hervor, d.h. die Enden der Zonen 9 geringerer Tiefe T₁ gehen gleichfalls kantenfrei in die geraden Linien 11 über. Ein Prägewerkzeug 16 für die Herstellung von Biegekanten gemäß den Figuren 8 und 16 ist in den Figuren 11, 12 und 13 dargestellt. Auch dieses Prägewerkzeug 16 besitzt eine Schneide 17 mit Ausschnitten 18, durch die eine Schneidenkante 19 unterbrochen wird. Es ist jedoch deutlich sichtbar gemacht, daß an den Übergangsstellen P' Abrundungen vorgesehen sind, durch die die Ausbildung spitzer Ecken vermieden werden. Es kann angenommen werden, daß dadurch beim Prägevorgang lokal eng begrenzte Fließvorgänge erleichtert werden, desgleichen auch die Vermeidung von Spannungsspitzen bzw. inneren Spannungen in dem Folienwerkstoff. Jedenfalls haben Versuche ergeben, daß dadurch nicht nur der Prägevorgang erleichtert wird, sondern auch die Folienzuschnitte ein besseres Biegeverhalten aufweisen. Die Versuche haben außerdem gezeigt, daß durch eine solche Ausbildung des Prägewerkzeugs die Bruchgefahr des Folienzuschnitts bei mehrfachem Hin- und Herbiegen noch weiter verringert wird.

Die nachfolgende Tabelle enthält die wesentlichsten Maße von praktisch mit Erfolg erprobten Folienzuschnitten mit entsprechenden Biegelinien.

| Daten der Biegelinien | Foliendicke (µm) | | | |
|---|---|---|---|---|
| | 200 | 250 | 350 | 600 |
| R (mm) | 1,1 | 1,2 | 1,3 | 3,0 |
| T₁ (µm) | 50 | 80 | 165 | 380 |
| T₂ (µm) | 175 | 220 | 315 | 540 |
| ${\text{D-T}}_{\text{2}} \text{= G (µm)}$ | 25 | 30 | 35 | 60 |
| D-T₁ (µm) | 150 | 170 | 185 | 220 |
| A (mm) | 1,1 | 1,4 | 1,2 | 2,4 |
| B (mm) | 1,0 | 1,2 | 1,2 | 1,8 |
| A : B | 1,1 | 1,17 | 1,0 | 1,33 |

## Patentansprüche

1. Folienzuschnitt für Verpackungen, insbesondere für Faltschachteln, mit eingeprägten Biegelinien (BL), in Form von nutförmigen Vertiefungen (5), die von einer Folienoberfläche (3) ausgehen und am Grund der Vertiefungen (5) gegenüber der anderen Folienoberfläche (4) geschlossen sind, wobei der Grund der Vertiefungen (5) sich in Längsrichtung alternierend aus Zonen (8) größerer Tiefe T₂ und Zonen (9) geringerer Tiefe T₁ zusammensetzt, **dadurch gekennzeichnet**, daß die Zonen (9) geringerer Tiefe T₁ von Kreisbögen (10) begrenzt sind, deren Radius R mindestens 1,1 mm beträgt und deren Krümmungsmittelpunkt (M) jenseits einer Linie (L) liegt, die die Zonen (8) größerer Tiefe T₂ miteinander verbindet.

2. Folienzuschnitt nach Anspruch 1, **dadurch gekennzeichnet**, daß die größere Tiefe T₂ mindestens 40 % und höchstens 90 % der Foliendicke D beträgt.

3. Folienzuschnitt nach Anspruch 1, **dadurch gekennzeichnet**, daß die geringere Tiefe T₁ mindestens 25 % der Foliendicke D beträgt.

4. Folienzuschnitt nach Anspruch 1, **dadurch gekennzeichnet**, daß die Längen A, A' der Zonen (8) größerer Tiefe T₂ zwischen 0,5 und 5 mm betragen.

5. Folienzuschnitt nach Anspruch 1, **dadurch gekennzeichnet**, daß die Längen B, B' der Zonen (9) geringerer Tiefe T₁ zwischen 0,5 und 5 mm betragen.

6. Folienzuschnitt nach Anspruch 1, **dadurch gekennzeichnet**, daß das Verhältnis der Längen A, A' der Zonen (8) größerer Tiefe T₂ zu den Längen B, B' der Zonen (9) geringerer Tiefe T₁ zwischen 0,5 und 1 liegt.

7. Folienzuschnitt nach Anspruch 1, **dadurch gekennzeichnet**, daß das Verhältnis der Längen A, A' der Zonen (8) größerer Tiefe T₂ zu den Längen B, B' der Zonen (9) geringerer Tiefe T₁ zwischen 1 und 4 liegt, vorzugsweise zwischen 1 und 2.

8. Folienzuschnitt nach Anspruch 1, **dadurch gekennzeichnet**, daß die Zonen (9) geringerer Tiefe T₁ unter einem spitzen Winkel "α" von 0 ° bis 60 ° in die Zonen (8) größerer Tiefe T₂ übergehen.

9. Folienzuschnitt nach einem oder mehreren der Ansprüche 1 bis 8, **dadurch gekennzeichnet**, daß die Übergangsstellen (P') zwischen den Zonen (8) größerer Tiefe T₂ und den Zonen (9) geringerer Tiefe T₁ konkav abgerundet sind.

10. Folienzuschnitt nach Anspruch 9, **dadurch gekennzeichnet**, daß der Krümmungsradius "r" an den Übergangsstellen (P') zwischen 0,1 und 2 mm beträgt, vorzugsweise zwischen 0,2 und 1,0 mm.

11. Folienzuschnitt nach Anspruch 1, **dadurch gekennzeichnet**, daß bei Foliendicken D zwischen 200 und 400 µm die Differenz (D - T₁) zwischen 120 und 200 µm beträgt.

## Claims

1. Foil shape for packaging, in particular for folding boxes, with embossed bending lines (BL) in the shape of groovelike recesses (5) which extend from a foil surface (3) and are closed at the bottom of the recesses (5) relative to the other foil surface (4), and the bottom of the recesses (5) is in the longitudinal direction composed of alternating of zones (8) of greater depth T₂ and zones (9) of lesser depth T₁, **characterised in that** the zones (9) of lesser depth T₁ are defined by arcs (10) the radius R of which is at least 1.1 mm and the arc centre (M) of which lies on the other side of a line (L) which interconnects the zones (8) of greater depth T₂.

2. Foil shape according to Claim 1, **characterised in that** the greatest depth T₂ is at least 40% and maximum 90% of foil thickness D.

3. Foil shape according to Claim 1, **characterised in that** the lesser depth T₁ is at least 25% of foil thickness D.

4. Foil shape according to Claim 1, **characterised in that** lengths A, A' of the zones (8) of greater depth T₂ lie between 0.5 and 5 mm.

5. Foil shape according to Claim 1, **characterised in that** lengths B, B' of the zones (9) of lesser depth T₁ lie between 0.5 and 5 mm.

6. Foil shape according to Claim 1, **characterised in that** the ratio of lengths A, A' of the zones (8) of greater depth T₂ to lengths B, B' of the zones (9) of lesser depth T₁ lies between 0.5 and 1.

7. Foil shape according to Claim 1, **characterised in that** the ratio of lengths A, A' of the zones (8) of greater depth T₂ to lengths B, B' of zones (9) of lesser depth T₁ lies between 1 and 4, preferably between 1 and 2.

8. Foil shape according to Claim 1, **characterised in that** the zones (9) of lesser depth T₁ merge into zones (8) of greater depth T₂ an acute angle "**a**" of between 0° and 60°.

9. Foil shape according to one or more of Claims 1 to 8, **characterised in that** the transitional points (P') between the zones (8) of greater depth T₂ and the zones (9) of lesser depth T₁ are concavely rounded off.

10. Foil shape according to Claim 9, **characterised in that** the curvature radius "r" at the transitional points (P') lies between 0.1 and 2 mm, preferably between 0.2 and 1.0 mm.

11. Foil shape according to Claim 1, **characterised in that** with foil thicknesses D between 200 and 400 µm the difference (D - T₁) lies between 120 and 200 µm.

## Revendications

1. Flan de film pour emballages, en particulier pour des boîtes pliantes, comportant des lignes de pliage imprimées (BL) sous forme de renfoncements (5) en forme de gorges qui partent depuis une surface du film (3) et qui sont fermées au fond des renfoncements (5) par rapport à l'autre surface du film (4), le fond des renfoncements (5) se composant en alternance de zones (8) de profondeur plus importante T₂ et de zones (9) de profondeur réduite T₁, caractérisé en ce que les zones (9) de profondeur réduite T₁ sont délimitées par des arcs de cercle (10) dont le rayon R s'élève à au moins 1,1 mm et dont le centre de courbure (M) se trouve au-delà d'une ligne (L) qui relie les zones (8) de profondeur plus importante T₂.

2. Flan de film selon la revendication 1, caractérisé en ce que la profondeur plus importante T₂ s'élève à au moins 40 % et au maximum à 90 % de l'épaisseur de film D.

3. Flan de film selon la revendication 1, caractérisé en ce que la profondeur réduite T₁ s'élève à au moins 25 % de l'épaisseur de film D.

4. Flan de film selon la revendication 1, caractérisé en ce que les longueurs A, A' des zones (8) de profondeur plus importante T₂ sont comprises entre 0,5 et 5 mm.

5. Flan de film selon la revendication 1, caractérisé en ce que les longueurs B, B' des zones (9) de profondeur réduite T₁ sont comprises entre 0,5 et 5 mm.

6. Flan de film selon la revendication 1, caractérisé en ce que la relation des longueurs A, A' des zones (8) de profondeur plus importante T₂ par rapport aux longueurs B, B' des zones (9) de profondeur réduite T₁ est comprise entre 0,5 et 1.

7. Flan de film selon la revendication 1, caractérisé en ce que la relation des longueurs A, A' des zones (8) de profondeur plus importante T₂ par rapport aux longueurs B, B' des zones (9) de profondeur réduite T₁ est comprise entre 1 et 4, de préférence entre 1 et 2.

8. Flan de film selon la revendication 1, caractérisé en ce que les zones (9) de profondeur réduite T₁ se transforment sous un angle aigu a" de 0° à 60° en les zones (8) de profondeur plus importante T₂.

9. Flan de film selon l'une ou plusieurs des revendications 1 à 8, caractérisé en ce que les emplacements de transition (P') entre les zones (8) de profondeur plus importante T₂ et les zones (9) de profondeur réduite T₁ sont arrondis sous forme concave.

10. Flan de film selon la revendication 9, caractérisé en ce que le rayon de courbure r" aux emplacements de transition (P') est compris entre 0,1 et 2 mm, de préférence entre 0,2 et 1,0 mm.

11. Flan de film selon la revendication 1, caractérisé en ce que pour des épaisseurs de film D entre 200 et 400 µm, la différence (D - T₁) est comprise entre 120 et 200 µm.
